# EUROPÄISCHE PATENTSCHRIFT

(11) **EP 0 031 445 B1**
(45) Veröffentlichungstag und Bekanntmachung des Hinweises auf die Patenterteilung: **20.03.1985**
(21) Anmeldenummer: 80107179.6
(22) Anmeldetag: 19.11.1980
(51) Int. Cl.: D21F 3/00, D21F 1/48

(54) **Verfahren zur Beeinflussung eines vorentwässerten Faservlieses auf einem Sieb und Vorrichtung zur Durchführung des Verfahrens**
Process for acting upon a pre-drained fibrous tissue on a screen, and device for carrying out the process
Procédé pour agir sur une nappe de fibres pré-égouttée sur un tamis, et appareil pour la mise en oeuvre du procédé

(30) Priorität: 19.12.1979 DE 2951183
(43) Veröffentlichungstag der Anmeldung: 08.07.1981
(73) Patentinhaber: Neue Bruderhaus Maschinenfabrik GmbH, D-7410 Reutlingen (DE); ANDREAS KUFFERATH KG, D-5160 Düren-Mariaweiler (DE)
(72) Erfinder: Schmidt, Sylvia, D-7410 Reutlingen 1 (DE); Eckert, Hansdieter, D-7412 Eningen (DE); Holzinger, Wolfgang, D-7410 Reutlingen 3 (DE); Holle, Dietrich, D-5168 Nideggen (DE)
(74) Vertreter: Patentanwälte Bartels und Partner

## Beschreibung

Die Erfindung betrifft ein Verfahren zur Umorientierung der Fasern in der obersten Schicht eines vorentwässerten, auf einem ersten Sieb liegenden Faservlieses, bei dem das Faservlies mittels eines vorübergehend innerhalb einer wählbaren Strecke in Anlage an die dem ersten Sieb abgekehrte Seite des Faservlieses kommenden zweiten Siebes, das eine Siebwalze auf einem Teil von deren Umfang umschlingt, einer Flächenpressung ausgesetzt wird, sowie eine Vorrichtung zur Durchführung dieses Verfahrens.

Bei einem bekannten Verfahren dieser Art (FR-A-2 141 385) wird, um die Oberfläche der Bahn zu verbessern, d.h. zu verdichten und zu egalisieren, mittels einer Siebwalze von oben her auf das vorentwässerte, auf einem ersten Sieb liegende Faservlies in einem Abschnitt eine Flächenpressung ausgeübt, der zwischen zwei in Laufrichtung des ersten Siebes im Abstand voneinander angeordneten und das erste Sieb untersützenden Registerwalzen liegt. Das erste Sieb hat deshalb zwischen den beiden Registerwalzen einen zur tiefsten, unterhalb der Siebwalze liegenden Stelle hin abfallenden Verlauf und steigt von hier an wieder schräg nach oben bis zum oberen Scheitel derzweiten Registerwalze hin an. Parallel zu diesem ansteigenden Abschnitt des ersten Siebes verläuft das untere Trum eines endlosen zweiten Siebes, das um die Siebwalze und eine im Abstand von dieser angeordnete Gummiwalze herumgeführt ist. Infolge der auf das Faservlies mittels der Siebwalze von oben her ausgeübten Flächenpressung wird bei diesem bekannten Verfahren zwar den Fasern der obersten Schicht des Faservlieses die Möglichkeit zu einer Umorientierung gegeben, wie dies zur Beseitigung von Flocken und zur Erzielung einer möglichst vollkommenen Wirrlage notwendig ist. In demjenigen Abschnitt des zweiten Siebes, der zwischen der Abhebestelle von der Siebwalze und der Abhebestelle vom Faservlies liegt, kann jedoch die von der Siebwalze eingeleitete Flächenpressung nicht aufrechterhalten werden. Obwohl von der Siebwalze beim Auftauchen aus dem Wasser, das sich infolge der Flächenpressung oberhalb des Faservlieses angesammelt hat, ein Teil abgeschleudert und mit Hilfe einer Auffangwanne gesammelt und abgeführt wird, befindet sich über dem zweiten Sieb bis zu derjenigen Stelle, an der es vom Faservlies abhebt, noch eine Ansammlung des infolge der Flächenpressung nach oben aus dem Faservlies ausgetretenen Wassers. Dies hat in Verbindung mit der fehlenden Flächenpressung zur Folge, dass die während der Flächenpressung erreichte Umorientierung teilweise wieder verlorengeht. Obgleich das zweite Sieb also wesentlich länger in Anlage an dem Faservlies ist, als dies die Siebwalze sein könnte, und obwohl die Strecke, auf der das zweite Sieb am Faservlies anliegt, in gewissem Umfang durch eine Veränderung der Tiefe der Durchbiegung des ersten Siebes variiert werden kann, ist deshalb die mit diesem bekannten Verfahren erreichbare Umorientierung ungenügend.

Es ist ferner bekannt (FR-A-2 350 422), zur Entwässerung des auf einem Untersieb gebildeten Faservlieses, insbesondere einer mehrlagigen Papierbahn, ein in sich geschlossenes, umlaufendes Obersieb gegen die Oberseite des Faservlieses zu drücken und zuvor über eine Walze zu führen, deren Mantel eine offene Oberfläche hat, um Wasser aufnehmen und vorübergehend speichern zu können. Mittels einer auf die Siebwalze in Laufrichtung des Untersiebes folgenden Wasserabsaugvorrichtung, die Saugkästen aufweist, kann dasjenige Wasser durch das Obersieb hindurch abgesaugt werden, das infolge der Flächenpressung, welche das Obersieb in dem an einer Siebanlagefläche der Absaugvorrichtung anliegenden Abschnitt auf das Faservlies ausübt, aus diesem austritt. Für eine Umorientierung der Fasern eines vorentwässerten Fasevlieses ist eine derartige Entwässerungsvorrichtung nicht geeignet und auch nicht vorgesehen. Entsprechendes gilt für eine andere bekannte Entwässerungseinrichtung (GB-A-2 003 952), bei welcher ein in sich geschlossenes, über Walzen geführtes Obersieb im Bereich zwischen zwei in Sieblaufrichtung aufeinanderfolgenden Walzen mittels einer gekrümmten Siebplatte eines Saugkastens gegen die Oberseite einer auf einem Langsieb liegenden Papierbahn gedrückt werden kann, und zwar mit wählbarer Stärke. Zu einer Umorientierung der Fasern kann es hierbei aber nicht kommen, weil das infolge der Flächenpressung aus dem Faservlies austretende Wasser sofort mittels des Saugkastens abgesaugt wird.

Der Erfindung liegt die Aufgabe zugrunde, ein Verfahren zur Umorientierung der Fasern in der obersten Schicht eines vorentwässerten Faservlieses, also zur Verbesserung der Wirrlage dieser Fasern und einer Vergleichmässigung der Faserverteilung, zu schaffen, das auch bei unterschiedlichen und insbesondere bei hohen Maschinengeschwindigkeiten wirksam ist. Diese Aufgabe löst ein Verfahren mit den Merkmalen des Anspruches 1.

Da bei dem erfindungsgemässen Verfahren die Länge der Strecke, auf der das zweite Sieb eine Flächenpressung auf das Faservlies ausübt, veränderbar ist und ausserdem innerhalb der Zeitspanne, während deren die Flächenpressung wirksam ist, zumindest ein Teil des aus dem Faservlies ausgetretenen Wassers zwangsweise durch das zweite Sieb hindurch abgeführt wird, kann man zum einen bei jeder Maschinengeschwindigkeit den Fasern die für die Umorientierung erforderliche Zeit zur Verfügung stellen und zum anderen nach der Umorientierung, jedoch noch vor dem Abheben des zweiten Siebes vom Faservlies, durch die zwangsweise Abführung des Wassers die Fasern fixieren, so dass die erzielte Umorientierung nicht wieder ganz oder teilweise verlorengehen kann. Die zwangsweise Abführung des aus dem Faservlies unter dem Einfluss der Flächenpressung ausgetretenen Wassers durch das zweite Sieb hindurch verhindert ausserdem, dass die erzielte Faserlage durch Wassertropfen, welche eventuell auf das Faservlies auftreffen, wieder verändert wird.

Zweckmässigerweise wird das durch das zweite Sieb hindurch nach oben abgeführte Wasser von mitgeführter Luft getrennt, damit danach Wasser und Luft getrennt voneinander abgeführt werden können.

Der Erfindung liegt ferner die Aufgabe zugrunde, eine Vorrichtung zur Durchführung des erfindungsgemässen Verfahrens zu schaffen. Diese Aufgabe löst eine Vorrichtung mit den Merkmalen des Anspruches 3. Die von der Siebwalze eingeleitete Flächenpressung wird bei dieser Vorrichtung dank der Siebanlagefläche der Wasserabsaugvorrichtung fortgesetzt. Infolge des verstellbaren Abstandes zwischen Siebwalze und Wasserabsaugvorrichtung lässt sich die Strecke, auf welcher die Flächenpressung wirksam ist, an die Erfordernisse anpassen. Die Fixierung der umorientierten Fasern ist ebenfalls sichergestellt, da die Wasserabsaugvorrichtung noch innerhalb des Bereiches, in dem die Flächenpressung wirksam ist, zwangsweise das Wasser durch das zweite Sieb hindurch abführt.

Bei einer bevorzugten Ausführungsform weist die Vorrichtung die Merkmale des Anspruches 4 auf. Hier kann nicht nur die Zeitspanne oder Strekke, über die hinweg die Flächenpressung aufrecht erhalten werden kann, verändert werden. Es kann auch die mittels der Wasserabsaugvorrichtung erzeugte Flächenpressung des Vlieses unabhängig von der mittels der Siebwalze erzeugten Flächenpressung eingestellt werden. Die Vorrichtung kann daher besonders gut an unterschiedliche Erfordernisse angepasst werden, wozu eine separate Verstellung der Siebwalze und der Wasserabsaugvorrichtung ebenso wie eine gemeinsame Verstellung notwendig sein kann. Auch hinsichtlich der Reproduzierbarkeit der Ergebnisse sind diese Verstellmöglichkeiten von Vorteil. Ausserdem lassen sich die Einstellarbeiten ohne Schwierigkeiten ausführen.

Soll auch Wasser durch das erste Sieb hindurch abgeführt werden, dann kann gemäss Anspruch 6 im Bereich der Wasserabsaugvorrichtung auf der ihr abgekehrten Seite des ersten Siebes wenigstens ein bekanntes Entwässerungselement angeordnet sein.

Im folgenden ist die Erfindung anhand eines in der Zeichnung dargestellten Ausführungsbeispiels im einzelnen erläutert. Die einzige Figur zeigt eine Seitenansicht des Ausführungsbeispiels.

Eine Vorrichtung zur Beeinflussung der obersten Schicht eines vorentwässerten Faservlieses, das auf einem nicht dargestellten, in bekannter Weise horizontal geführten Langsieb liegt, weist, um über dem Langsieb und dem auf ihm liegenden Faservlies angeordnet werden zu können, ein als Ganzes mit 1 bezeichnetes Gestell auf, das das Langsieb von oben her übergreift und, wie im Ausführungsbeispiel, an dem das Langsieb tragenden Tisch oder an einem Fundament befestigt wird. Am vorderen und hinteren Ende des Gestelles 1 sind seitlich je zwei Stützen 2 und 3 vorgesehen, die einen oberen Rahmen 4 tragen, dessen beide Seitenholme zumindest annähernd parallel zu den seitlichen Rändern des Langsiebes verlaufen.

An den beiden in Laufrichtung des Langsiebes stromabwärts stehenden Stützen 2 ist ein zwischen diese Stützen eingreifender Tragrahmen 5 mit horizontaler und quer zur Längsrichtung des Langsiebes verlaufender Achse schwenkbar gelagert, dessen beide Seitenholme über das von der Schwenkachse entfernte Ende hinaus verlängert sind. Diese beiden zueinander parallelen Verlängerungen werden durch zwei fest mit dem Tragrahmen 5 verbundene Arme 6 gebildet, die, wie die Figur zeigt, vom Tragrahmen 5 aus sich schräg nach unten zwischen die beiden Stützen 3 hinein erstrecken und auf je einem Schlitten 22 je ein Lager 7 für eine Siebwalze tragen, deren Achse parallel zur Schwenkachse der aus dem Tragrahmen 5 und den Armen 6 gebildeten Schwinge liegt. Die in Längsrichtung der Arme 6 verschiebbaren Schlitten 22 werden im Ausführungsbeispiel über je eine von einem Motor 23 antreibbare Spindel verschoben und in der gewählten Position festgehalten.

An das durch die Arme 6 verlängerte Ende der beiden Seitenholme des Tragrahmens 5 ist je das eine Ende einer Lasche 9 mit zur Schwenkachse des Tragrahmens 5 paralleler Achse angelenkt, deren anderes Ende an einen im oberen Rahmen 4 schwenkbar gelagerten Schwenkrahmen 10 angelenkt ist. Die parallel zur Schwenkachse des Tragrahmens 5 liegende Schwenkachse des Schwenkrahmens 10 ist im Bereich des einen Querholms vorgesehen, während im Bereich des anderen Querholms nahe der beiden Seitenholme von unten her je ein pneumatischer Arbeitszylinder 11 angreift, mittels dessen die Schwenklage des Schwenkrahmens 10 innerhalb des Schwenkbereiches auf jeden beliebigen Wert eingestellt werden kann. Die aus dem Tragrahmen 5 und den Armen 6 bestehende Schwinge kann deshalb mit Hilfe der pneumatischen-Arbeitszylinder 11 geschwenkt werden, wodurch es möglich ist, die-Siebwalze 8 mehr oder weniger stark gegenaas auf dem Langsieb liegende Vlies zu pressen.

In dem Bereich zwischen den beiden Armen 6 einerseits und den hinteren Stützen 2 andererseits ist ein Saugkasten 12 angeordnet, der auf seiner dem Langsieb zugekehrten Unterseite von einer Bodenplatte 13 begrenzt ist, die zahlreiche Wasserdurchtrittsöffnungen hat und deren Unterseite die Anlagefläche für ein zweites Sieb 14 bildet. Wie die Figur zeigt, liegt die tiefste Stelle der leicht zylindrisch gekrümmten Anlagefläche etwa in der Mitte der Bodenplatte. Von hier aus steigt die Anlagefläche gegen die Siebwalze 8 hin, also entgegen der Laufrichtung des Langsiebes, an, und zwar so, dass die durch diesen Abschnitt der Anlagefläche definierte Ebene die Siebwalze 8 tangiert. Entsprechend steigt der andere Abschnitt der Anlagefläche der Bodenplatte 13 zu dem der Siebwalze 8 abgekehrten Ende hin etwas an.

Der Saugkasten 12 hat getrennte Abflussleitungen 15 und 16 für Wasser bzw. für Luft. Ferner ist der Saugkasten 12 mittels Gewindebolzen 17 höhenverstellbar an den Tragrahmen 5 angehängt. Je einer der Gewindebolzen 17 ist, wie die Figur zeigt, an jeder Seite des Saugkastens 12 nahe dem vorderen bzw. dem hinteren Rand von dessen Deckel angeordnet, so dass nicht nur eine Höhenverstellung, sondern auch eine Neigungsverstellung des Saugkastens mit Hilfe der Gewindebolzen 17 möglich ist, die in je eine Verstellbuchse im Tragrahmen 5 eingreifen.

Das zweite Sieb 14 ist ein endloses Langsieb, das von oben her in etwa vertikaler Richtung an die Siebwalze 8 herangeführt wird und dann in eine annähernd horizontale Richtung umgelenkt wir. Sodann läuft das zweite Sieb 14 über die Unterseite der Bodenplatte 13, was zur Folge hat, dass es bis zu der am tiefsten liegenden Stelle der Unterseite der Bodenplatte 13 einen leicht fallenden und danach einen leicht ansteigenden Verlauf hat. Eine von den hinteren Stützen 2 getragene, angetriebene Walze 18 lenkt das zweite Sieb 14 nach oben um zu einer ersten, oberhalb des Rahmens 4 angeordneten und von diesem getragene Umlenkwalze 19, die zum Spannen des zweiten Siebes 14 um eine im Abstand von ihrer Drehachse liegende Schwenkachse 20 nach oben motorisch geschwenkt werden kann. Anschliessend läuft das zweite Sieb 14 über eine zweite Umlenkwalze 21, die es wieder zur Siebwalze 8 umlenkt.

Wenn beispielsweise mit Hilfe dieser Vorrichtung eine Vergleichmässigung der obersten Faserschicht eines auf dem Langsieb der Papiermaschine liegenden Faservlieses vorgenommen werden soll, wird mit Hilfe der pneumatischen Arbeitszylinder 11 die Schwinge und die von ihr getragene Siebwalze 8 so eingestellt, dass das Faservlies von der Siebwalze 8 und dem über sie geführten zweiten Sieb 14 eine gewisse Kompression erfährt. Dies hat zur Folge, dass sich auf beiden Seiten des Vlieses ein Wasserfilm bildet, der eine wesentlich niedrigere Stoffdichte aufweist als das Faservlies, ehe es zwischen dem zweiten-Si -eb 14 und dem Langsieb der Flächenpressung ausgesetzt wird. Durch die Herabsetzung der Stoffdichte erhalten die Fasern der Vliesoberfläche so viel Bewegungsfreiheit, dass sie sich umorientieren können.

Der Saugkasten 12 wird so eingestellt, dass die auf das Faservlies ausgeübte Flächenpressung auch zwischen der Siebwalze und der Bodenplatte 13 des Saugkastens 12 sowie im Bereich dieser Bodenplatte aufrechterhalten bleibt. Daher kann das Wasser, das aus dem Faservlies unter dem Einfluss der Flächenpressung austritt, nicht nach dem Verlassen der Siebwalze 8 wieder in das Vlies eintreten. Das Wasser wird teilweise mittels des Saugkastens 12 durch die Bodenplatte 13 hindurch nach oben abgesaugt, was zur Folge hat, dass die Fasern der obersten Schicht, die sich umorientiert haben, so weit fixiert werden, dass sie nunmehr ihre Lage nicht mehr verändern, und zwar auch dann nicht mehr, wenn die Flächenpressung aufhört, nachdem das Vlies den Bereich unterhalb der Bodenplatte 13 verlassen hat.

Durch ein Schwenken der aus dem Tragrahmen 5 und dem Rahmen 6 bestehenden Schwinge können gleichzeitig die Siebwalze 8 und der Saugkasten 12 angehoben oder abgesenkt werden, wodurch die Siebwalze und der Saugkasten nach einem Abheben ohne Schwierigkeiten wieder in die gleiche Position bezüglich des Langsiebes gebracht werden können, die sie zuvor eingenommen haben, was die Einstellung der Vorrichtung wesentlich erleichtert. Die Saugwirkung des Saugkastens 12 kann variiert werden, um mit der erforderlichen Intensität das Wasser vom Vlies nach oben abzusaugen.

Sofern es erforderlich oder zweckmässig ist, das Wasser auch nach unten abzusaugen, wird das Langsieb im Bereich unterhalb der Bodenplatte 13 über mindestens ein bekanntes Entwässerungselement geführt, welches das Wasser nach unten mit einstellbarer Stärke abführt.

## Patentansprüche

1. Verfahren zur Umorientierung der Fasern in der obersten Schicht eines vorentwässerten, auf einem ersten Sieb liegenden Faservlieses, bei dem das Faservlies mittels eines vorübergehend innerhalb einer wählbaren Strecke in Anlage an die dem ersten Sieb abgekehrte Seite des Faservlieses kommenden zweiten Siebes, das eine Siebwalze auf einem Teil von deren Umfang umschlingt, einer Flächenpressung ausgesetzt wird, dadurch gekennzeichnet, dass über die gesamte wählbare Strecke mittels des entlang einer Führungsfläche geführten zweiten Siebes die Flächenpressung aufrechterhalten wird, und innerhalb der Zeitspanne, während der die Flächenpressung wirksam ist, zumindest ein Teil des aus dem Faservlies ausgetretenen Wassers zwangsweise durch das zweite Sieb hindurch abgeführt wird.

2. Verfahren nach Anspruch 1, dadurch gekennzeichnet, dass das durch das zweite Sieb hindurch nach oben abgeführte Wasser von mitgeführter Luft getrennt wird und danach Wasser und Luft getrennt voneinander abgeführt werden.

3. Vorrichtung zur Durchführung des Verfahrens gemäss Anspruch 1 mit einem an das auf einem ersten Sieb gebildete Faservlies anpressbaren zweiten, in sich geschlossenen Sieb (14), das um eine die Flächenpressung einleitende Siebwalze (8) herumgeführt ist, dadurch gekennzeichnet, dass innerhalb des zweiten Siebes (14) eine Wasserabsaugvorrichtung (12) angeordnet ist, die eine die Ausübung einer Flächenpressung auf das Faservlies gestattende Siebführungsfläche aufweist, und dass die Siebwalze (8) und/oder die Wasserabsaugvorrichtung (12) mit verstellbarem Abstand in Laufrichtung des ersten Siebes voneinander an einer Tragvorrichtung (5, 6, 9, 10, 11) gehaltert sind.

4. Vorrichtung nach Anspruch 3, dadurch gekennzeichnet, dass die Tragvorrichtung eine mit einer Schwenkvorrichtung (9, 10, 11) versehene und in wählbarer Schwenkstellung feststellbare Schwinge (5, 6) aufweist, an welcher die Siebwalze (8) gelagert ist, und dass die Wasserabsaugvorrichtung (12) über eine eine Veränderung ihrer Lage relativ zur Schwinge (5, 6) und zum zweiten Sieb (14) gestattende Haltevorrichtung (17) mit der Schwinge (5, 6) verbunden ist.

5. Vorrichtung nach Anspruch 3 oder 4, dadurch gekennzeichnet, dass die Absaugvorrichtung wenigstens einen Saugkasten (12) aufweist, der getrennte Abflussleitungen (15, 16) für Wasser und Luft hat.

6. Vorrichtung nach einem der Ansprüche 3 bis 5, dadurch gekennzeichnet, dass im Bereich der Wasserabsaugvorrichtung (12) auf der ihr abgekehrten Seite des ersten Siebes wenigstens ein bekanntes Entwässerungselement angeordnet ist.

## Claims

1. A method of reorientating the fibres in the topmost layer of a pre-desiccated fibre fleece located on a first filter, wherein by means of a second filter which transiently and within a selectable path comes to bear on that side of the fibre fleece which is remote from the first filter and which is looped over a filter drum on a part of its periphery, the fibre fleece is exposed to surface pressure, characterised in that the surface pressure is maintained over the entire selectable path by means of the second filter which is guided along a guide surface, and within the period of time during which surface pressure is effective, at least a part of the water emerging from the fibre fleece is positively carried away through the second filter.

2. A method according to Claim 1, characterised in that the water which is carried away upwardly through the second filter is separated from entrained air, after which water and air are discharged separately from each other.

3. An apparatus for carrying out the method according to Claim 1 with a second filter (14) closed in itself and adapted to be pressed onto the fibre fleece formed on a first filter and which is guided around the filter drum (8) which initiates surface pressure, characterised in that within the second filter (14) there is disposed a water extraction device (12) having a filter guide surface permitting a surface pressure to be exerted on the fibre fleece, and in that the filter drum (8) and/or the water extraction device (12) are supported on a carrier device (5, 6, 9, 10, 11) at an adjustable distance apart in the direction of movement of the first filter.

4. An apparatus according to Claim 3, characterised in that the carrier device has, provided with a pivoting device (9, 10, 11) and lockable in an optional pivoted position, a rocker (5, 6) on which the filter drum (8) is mounted and in that the water extraction device (12) is connected to the rocker (5, 6) via a supporting device (18) which permits of a variation of the position of the water extraction device (12) relative to the rocker (5, 6) and to the second filter (14).

5. An apparatus according to Claim 3 or 4, characterised in that the extraction device comprises at least one suction container (12) having separate discharge lines (15, 16) for water and air.

6. An apparatus according to one of Claims 3 to 5, characterised in that in the region of the water extraction device (12) and on the side of the first filter which is remote from it there is at least one known water-removing or desiccating element.

## Revendications

1. Procédé pour changer l'orientation des fibres de la couche limite supérieure d'une nappe de fibres prédéshydratée située sur un premier tamis, dans lequel ta nappe degrés est soumise à une compression surfacique au moyen d'un second tamis venant temporairement, à l'intérieur d'une étendue sélectionnable dans l'installation, sur le côté de la nappe de fibres qui est opposé au premier tamis et qui entoure un tambour de filtrage sur une partie de sa périphérie, caractérisé en ce que sur toute l'étendue sélectionnable, la compression surfacique est maintenue au moyen du second tamis guidé le long d'une surface de guidage et, à l'intérieur d'une période de temps pendant laquelle la compression surfacique agit, au moins une partie de l'eau séparée de la nappe de fibres est évacuée de façon forcée au travers du second tamis.

2. Procédé selon la revendication 1, caractérisé en ce que l'eau évacuée vers le haut au travers du second tamis est séparée de l'air entraîné avec elle et ensuite l'eau et l'air sont évacués séparément l'un de l'autre.

3. Appareil pour la mise en oeuvre du procédé selon la revendication 1, comportant un second tamis sans fin (14) pouvant être appliqué sur la nappe de fibres formée sur un premier tamis et qui est guidé autour d'un tambour de filtrage (8) exerçant la compression surfacique, caractérisé en ce qu'à l'intérieur du second tamis (14) est placé un dispositif d'aspiration d'eau (12) qui comporte une surface de guidage de tamis permettant l'application d'une compression surfacique à la nappe de fibres et en ce que le tambour de filtrage (8) et/ou le dispositif d'aspiration d'eau (12) sont maintenus sur un dispositif porteur (5, 6, 9, 10,11) avec un espacement mutuel réglable dans le sens de déplacement du premier tamis.

4. Appareil selon la revendication 3, caractérisé en ce que le dispositif porteur comporte une coulisse (5, 6) pourvue d'un dispositif de pivotement (9, 10, 11), pouvant être bloquée dans des positions angulaires sélectionnables et sur laquelle est monté le tambour de filtrage (8) et en ce que le dispositif d'aspiration d'eau (12) est relié à la coulisse (5, 6) par l'intermédiaire d'un dispositif de retenue (17) permettant un changement de sa position par rapport à la coulisse (5, 6) et au second tamis (14).

5. Appareil selon la revendication 3 ou 4, caractérisé en ce que le dispositif d'aspiration comporte au moins un caisson d'aspiration (12) qui est pourvu de conduits séparés (15, 16) d'évacuation d'eau et d'air.

6. Appareil selon une des revendications 3 à 5, caractérisé en ce qu'il est prévu, dans la zone du dispositif d'aspiration d'eau (12) et sur le côté du premier tamis qui est opposé à celui-ci, au moins un élément d'assèchement connu.
